# EUROPÄISCHE PATENTSCHRIFT

(11) **EP 0 283 484 B1**
(45) Veröffentlichungstag und Bekanntmachung des Hinweises auf die Patenterteilung: **22.11.1990**
(21) Anmeldenummer: 87905749.5
(22) Anmeldetag: 05.09.1987
(51) Int. Cl.: B21C 1/28

(54) **SPREIZANGEL FÜR EINE ROHRZIEHMASCHINE**
EXPANDIBLE MANDREL FOR TUBE-DRAWING MACHINE
MANDRIN EXTENSIBLE POUR MACHINE A ETIRER LES TUBES

(30) Priorität: 16.09.1986 WO PCT/EP86/00531
(43) Veröffentlichungstag der Anmeldung: 28.09.1988
(73) Patentinhaber: BÜLTMANN, Monika, D-58809 Neuenrade (DE)
(72) Erfinder: BÜLTMANN, Rudolf, D-5982 Neuenrade 2 (DE)
(74) Vertreter: Fritz, Herbert, Dipl.-Ing.
(86) Internationale Anmeldenummer: EP8700502
(87) Internationale Veröffentlichungsnummer: WO8801915

(56) Entgegenhaltungen:
- DE-C- 803 994
- DE-C- 807 391
- DE-C- 836 790
- DE-C- 3 020 701
- GB-A- 633 606
- GB-A- 636 158
- Patent Abstracts of Japan, Band 9, Nr. 18 (M-353)(1741), 25. Januar 1985 & JP, A, 59166318 (SHINSHIYOUWA KOUKAN K.K.) 19. Sptember 1984

## Beschreibung

Die Erfindung bezieht sich auf eine Spreizangel für eine Rohrziehmaschine nach dem Oberbegriff des Hauptanspruchs.

Mit Hilfe derartiger Spreizangeln ist es möglich, zu ziehende Rohre vor der Ziehmatrize innenseitig zu erfassen, so daß es nicht erforderlich ist, das zu ziehende Rohr anzuspitzen, um es vor dem Ziehvorgang durch die Ziehmatrize zu stecken. Die Ziehkraft wird dabei durch mehrere konzentrisch um eine axiale Stange angeordnete Zubstäbe übertragen. Die Zugstäbe weisen endseitig Elemente auf, mit denen das zu ziehende Rohr innen durch Spreizung erfaßt wird. Durch eine Bewegung der axialen Stange entgegen der Ziehrichtung werden die Zugstäbe im Bereich ihrer Enden soweit radial zusammengefahren, daß sie in das Rohr eingeführt werden können. Durch Bewegung der axialen Stange in Ziehrichtung werden die Stäbe endseitig gespreizt, so daß eine zugfeste Verbindung mit der Innenwand des Rohres entsteht. Die Spreizkraft kann unabhängig von der Ziehkraft der Zugstäbe eingestellt werden.

Bei einer bekannten Spreizangel dieser Art (DE-C-30 20 701), sind vier Zustäbe radial um eine axiale Stange angeordnet. Für die Schwenkbewegung der Zugstäbe, die für das Entspreizen erforderlich ist, sind mehrere radial im Gehäuse angeordnete Zylinder vorgesehen. An ihren Enden sind an den Zugstäben Kanten geformt, mit denen beim Spreizen das Rohr innenseitig erfaßt wird. Dies ist jedoch nur dann möglich, wenn das Rohr endseitig mit einer Wölbung (Kümpelung) ausgebildet ist. Weiterhin ist (GB-A-633 606) eine Spreizangel für eine Rohrziehmaschine bekannt, bei der als Spreizelemente gezahnte Spreizbacken vorgesehen sind, welche bei der Spreizung mit einer zylindrischen Fläche innenseitig an der Rohrwand anliegen und eine kraftschlüssige Verbindung herstellen. Da die axiale Stange, welche mit einer konischen Ausbildung die Spreizung verursacht, auch die Aufgabe hat, Ziehkraft zu übertragen, besteht bei dieser Ausbildung nicht die Möglichkeit die Spreizkräfte unabhängig von den Ziehkräften einzustellen.

Die Aufgabe der vorliegenden Erfindung ist darin zu sehen, den Eingangs beschriebenen Stand der Technik soweit weiterzuentwickeln, daß auch Rohre ohne endseitige Wölbung, insbesondere auch dünnwandige Rohre, kraftschlüssig von einer einstellbaren Spreizkraft erfaßt werden können, ohne daß eine Verformung zu befürchten ist.

Diese Aufgabe wird durch eine Spreizangel mit den Merkmalen des Hauptanspruchs gelöst. Die Unteransprüche haben weitere Ausgestaltungen der Erfindung zum Inhalt.

Bei einer solchen Spreizangel sind zur Übertragung der Ziehkräfte zwei im Querschnitt einander gegenüberliegende Zugstäbe vorgesehen. Sie sind im Gehäuse jeweils um einen Achsbolzen schwenkbar gelagert. Endseitig ist an jedem Zugstab auswechselbar eine Spreizbacke angebracht, die beim Spreizen der zylindrischsn Innenwand des zu ziehenden Rohres zur Anlage kommt und eine kraftschlüssige Verbindung herstellt. Die Spreizung erfolgt durch eine Schubbewegung der axialen Stange in Ziehrichtung, wobei Keilelemente vorderseitig in den Zwischenraum zwischen den Zustäben eindringen und dieses auseinanderdrücken. Die Bewegung der axialen Stange wird durch einen axial angeordneten hydraulischen Zylinder ausgelöst. Von diesem Zylinder aus kann somit die Spreizkraft gesteuert werden. Das Zusammenfahren der Zugstäbe zur Entspreizung, d.h. der Einstellung der Spreizbakken auf einen kleinen Durchmesser zum Einfahren in das zu ziehende Rohr erfolgt durch eine Schwenkung der Zugstäbe in umgekehrter Richtung als beim Spreizen. Diese Bewegung wird ausgelöst durch ein Verschieben der axialen Stange entgegen der Ziehrichtung. Dabei drücken Keile an der axialen Stange Zylinderelemente, die mit den Zugstäben über Scheiben in Verbindung stehen, auseinander. Die Achsbolzen, an denen die Zugstäbe schwenkbar gelagert sind, sind so bemessen, daß sowohl die maximalen Spreizkräfte, als auch die beim Ziehen entstehenden Kräfte aufgenommen werden können.

Eine weitere zusätzliche Ausrüstung gemäß der Erfindung, die insbesondere bei dünnwandigen Rohren zum Einsatz kommen soll, besteht in einer am Gehäuse konzentrisch zur Stange angebrachten Büchse oder eines in gleicher Weise angebrachten Ringes, der entlang der Stange verschoben werden kann und außen endseitig auf das zu ziehende Rohr aufgeschoben werden kann, zur Abstützung desselben im Bereich der Spreizbakken, damit eine Verformung des Rohres bei anwachsenden Ziehkräften verhindert wird.

Die Achsbolzen sind lösbar am Gehäuse gehalten in der Weise, daß, nach ihrer Herausnahme, die Zugstäbe nach hinten aus dem Gehäuse herausgezogen werden können. Somit besteht die Möglichkeit, im Hinblick auf andere Rohrkaliber auch Zugstäbe mit anderen Abmessungen einzusetzen.

Im folgenden wird ein Ausführungsbeispiel der Erfindung beschrieben unter Bezugnahme auf die beiligende Zeichnung. Sie zeigt einen horizontalen Schnitt durch eine Spreizangel nach der Erfindung, wobei in der unteren Hälfte die Stellung der Elemente beim Einführen in das Rohr, in der oberen Hälfte in der gespreizten Stellung, dargestellt sind.

Die Spreizangel dient dazu, ein Rohr 1 zu erfassen, um es durch eine Matrize 2 zu ziehen.

Die Spreizangel besteht aus einem kastenförmigen Gehäuse mit einer Bodenplatte 30, Seitenwänden 30a, einer Stirnwand 32 und einer der Bodenplatte gegenüberliegenden nicht dargestellten Deckelplatte. Vorderseitig sind am Gehäuse 2 Zylinderelemente 31 vorgesehen, die dazu dienen, eine zugfeste Verbindung mit einem Ziehwagen herzustellen. Rückseitig stehen am Gehäuse 2 Zugstäbe 37 vor. An den Zugstäben sind endseitig auswechselbare Spreizbacken 38 angebracht. Sie werden in das zu ziehende Rohr 1, das noch vor der Ziehmatrize 2 steht, eingeführt in der Stellung, wie sie auf der Abbildung unten zu sehen ist. Dann werden die beiden Zugstäbe 37 derart gespreizt, daß im Bereich der verzahnten Spreizbacken 38 ein Kraftschluß mit der Innenwand des Rohres 1 hergestellt wird, der ausreicht, um das Durchziehen des Rohres durch die Matrize eine zugfeste Verbindung herzustellen.

Jeder Zubstab 37 ist fest mit einer Scheibe 39 verbunden. Diese nimmt jeweils einen gehäuseseitigen Achsbolzen 40 auf. Um den jeweiligen Achsbolzen 40 ist somit jeder Zugstab schwenkbar.

Axial zwischen den beiden Zugstäben 37 ist eine Stange 34 axial verschiebbar gelagert. Zum Verschieben der Stange dient ein hydraulisches Schubelement 33, das an der Gehäusestirnwand 32 gehalten ist. Vorderseitig an der Stange ist ein Doppelkeil 35 angebracht.

Wenn die beiden Zugstäbe 37 durch die Ziehmatrize 2 hinduruch in das Rohr eingeführt werden sollen, dann befinden sie sich in der Stellung, die unterhalb der Mittellinie dargestellt ist. Dabei ist die Stange 34 entgegen der Zugrichtung, also nach hinten geschoben. Die Doppelkeile 35 befinden sich außerhalb der Zugstäbe. Gleichzeitig sind zwei fest auf der Stange sitzende Keilelemente 42 gegen zylindrische Elemente 41, die jeweils an den Scheiben 39 angebracht sind, geschoben, so daß durch die Keilwirkung diese zylindrischen Elemente 41 von der Stange weggedrückt werden. Dadurch bewegen sich die beiden Zugstäbe 37 endseitig im Bereich der Spreizbakken zusammen, es entsteht ein minimaler Querschnitt, so daß das Einführen in das Rohr bzw. das Hindurchführen durch die Matrize möglich ist.

Nach dem Einführen werden die Zugstäbe im Bereich der Spreizbacken 38 gespreizt und zwar dadurch, daß die Stange 34 hydraulisch nach vorne fährt in die oberhalb der Mittellinie gezeichnete Stellung, wobei sich die Keile 42 nach vorne bewegen, so daß die Zylinderelemente 41 freigegeben werden und gleichzeitig die Doppelkeile 35 zwischen die Zugstäbe fahren und diese in erforderlichem Maße auseinanderspreizen.

Nach der Spreizung kann das Ziehen beginnen. Die Ziehkräfte werden von dem Ziehwagen über den Zylinder 31 auf das Gehäuse übertragen, von dort über die Achsbolzen 40 auf die beiden Zugstäbe 37 und von diesen über die Spreizbacken 38 auf das Rohr.

Am Gehäuse ist weiterhin ein Stützring 43 konzentrisch zu den Zugstäben 37 gelagert. Am Stützring 43 ist eine Konusfläche 43a gebildet, die dazu dient, das Ende des Rohres 1 abzustützen, wenn es die Matrize 2 passiert hat, damit Verformungen durch die Spreizwirkung vermieden werden. Der Stützring 43 ist auswechselbar an einem Haltering 44 angebracht. Dieser ist an mehreren achsparallelen Stangen 47 befestigt, die ihrerseits in gehäuseseitigen Rohren 48 verschiebbar geführt sind. Die Zeichnung zeigt den Stützring 43 in seiner Stellung am Gehäuse. Zur Abstützung wird der Stützring beim Ziehen gegen die Ziehmatrize gefahren, wozu eine hydraulische Schubvorrichtung 45 vorgesehen ist.

## Patentansprüche

1. Spreizangel für eine Rohrziehmaschine mit den Merkmalen:
in ein Gehäuse, das an einen Ziehwagen angekuppelt werden kann, sind rückseitig vorstehende mehrere Zugstäbe (37) zugfest verankert, die jeweils endseitig ein Spreizelement aufweisen, und im Querschnitt radial um eine axiale Stange (34) angeordnet sind;
durch Verschieben der Stange entgegen der Ziehrichtung werden die Zugstäbe durch Rückstelleinrichtungen endseitig so zusammengefahren, daß ihre Spreizelemente auf einem zum Einführen in das zu ziehende Rohr passenden Durchmesser eingestellt sind;
durch Verschieben der Zugstange in Ziehrichtung werden die Zugstäbe so geschwenkt, daß die Spreizelemente durch Spreizung das Rohr an seiner Innenwand kraftschlüssig erfassen, wobei endseitig an der Stange angebrachte Keilelemente die Zugstäbe radial auseinander drücken; gekennzeichnet durch die folgenden weiteren Merkmale:
Der Stange (34) sind zwei einander gegenüberliegende Zugstäben (37) zugeordnet, welche jeweils schwenkbar und abnehmbar mittels eines Achsbolzens (40) zwischen einer Bodenplatte (30) und einer Deckelplatte eines Gehäuses gelagert sind;
an jedem Zugstab (37) ist eine Spreizbacke (38) auswechselbar angebracht;
jeder Zugstab (37) ist gehäuseseitig in Gestalt einer Scheibe (39) fortgesetzt, welche den Achsbolzen (40) aufnimmt;
zwischen der Bodenplatte (30) und der Deckelplatte des Gehäuses ist eine den Achsbolzen umgebende Distanzbüchse eingesetzt;
an jeder Scheibe (39) ist entgegengesetzt zum Zugstab (37) ein zylindrisches Druckelement (41) fest angebracht;
jedem Zylinderelement (41) ist ein fest auf der Stange (34) sitzender Keil (42) zugeordnet, welcher in der Rückwärtsstellung der Stange mit einer Schrägfläche zwecks Entspreizung der Spreizbacken gegen das Zylinderelement drückt.

2. Spreizangel nach Anspruch 1, dadurch gekennzeichnet, daß rückseitig am Gehäuse (30) konzentrisch zur Stange eine Büchse oder ein Ring (43) gehalten ist, der mit einer Schubvorricthung gegen das Ende des aus der Matrize austretenden Rohres schiebt, wobei eine dem Außendurchmesser des Rohres angepaßte Fläche am Ring das Rohrende abstützt.

3. Spreizangel nach Anspruch 2, dadurch gekennzeichnet, daß am Stützring (43) eine Konusfläche (43a) gebildet ist.

4. Spreizangel nach Anspruch 3, gekennzeichnet durch die nachfolgend genannten Merkmale:
der Stützring (43) ist lösbar an einem konzentrischen Haltering (44) befestigt;
der Haltering ist an achsparallelen Stangen (47) befestigt, die gehäuseseitigen Rohren (48) verschiebbar geführt sind;
für die Schubbewegung ist eine gehäuseseitige hydraulische Schubvorrichtung (45) vorgesehen.

## Revendications

1. Châssis d'expansion pour une machine à étirer les tubes avec les caractéristiques ci-après:
dans un bâti qui peut être accouplé à un chariot d'étirage, son prévus plusieurs tirants (37) faisant saillie à l'arrière, ancrés pour résister à la traction, qui présentent à leurs extrémités un élément écarteur et, en coupe, sont disposés radialement autour d'une tige axiale (34);
par déplacement de la tige à l'encontre du sens de traction, les tirants sont rapprochés à leurs extrémités, par des dispositifs de rappel, de manière telle que leurs éléments écarteurs sont réglés sur un diamètre adapté à l'introduction dans le tube à étirer;
par déplacement de la tige de traction dans le sens de la traction, les tirants sont basculés de manière telle que les éléments écarteurs saisissent à force, par écartement, le tube sur sa paroi intérieure, des éléments en coin disposés à l'extrémité sur la tige repoussant les tirants radialement à l'écart les un des autres; caractérisé par les autres caractéristiques ci-après:
à la tige (34) sont associés deux tirants opposés (37) l'un à l'autre, lesquels sont montés chaque fois à pivotement et de manière démontable, au moyen d'un boulon servant d'axe (40), entre une plaque de base (30) et une plaque de couverture d'un bâti;
sur chaque tirant (37), est disposée une mâchoire d'écartement (38) interchangeable;
chaque tirant (37), côté bâti, est prolongé sous forme d'un disque (39) qui récoit le boulon servant d'axe (40);
entre le plaque de base (30) et la plaque de couverture de bâti, est disposée une rondelle d'écartement entourant le boulon servant d'axe;
sur chaque disque (39) est monté un élément de pression cylindrique (41) opposé au tirant (37);
à chaque élément cylindrique (41) est associé un coin (42) calé sur la tige (34) lequel, dans la position de recul de la tige, pousse par une face oblique l'élément cylindrique pour réduire l'écartement des mâchoires d'écartement.

2. Châssis d'expansion selon la revendication 1, caractérisé en ce que, à l'arrière du bâti (30), une douille ou une bague (43) est maintenue concentriquement par rapport à la tige, laquelle douille ou bague pousse, grâce à un dispositif pousseur, contre l'extrémité du tube sortant de la matrice, grâce à quoi une surface de la bague adaptée au diamètre extérieur du tube sert de supp1rt à l'extrémité du tube.

3. Châssis d'expansion selon la revendication 2, caractérisé en ce qu'une surface conique (43a) est formée au niveau de la bague d'appui (43).

4. Châssis d'expansion selon la revendication 3, caractérisé par les caractéristiques énoncées ci-après:
la bague d'appui (43) est fixée sur des tiges (47) parallèles à l'axe, les tubes (48) coté bati étant coulissants;
pour le mouvement de pousée, un dispositif pousseur hydraulique (45) est prévu côté bâti.

## Claims

1. Expansion chassis for a tube drawing machine having the following features:
in a housing which may be coupled to a drawing carriage there are anchored, in a tension- proof manner, several tensile bars (37) which project at the rear side and each have at their ends an expansion element, said tensile bars being arranged in cross section radially about an axial rod (34);
by shifting the rod against the drawing direction the tensile bars are pushed together at their ends by resetting members in such a manner that their expansion elements are adapted to a diameter suitable for being inserted into the tube which is to be drawn;
by shifting the drawing rod in the drawing direction the tensile bars are pivoted in such a manner that the expansion elements frictionally engage the tube at its inner wall by expansion, said tensile bars being pushed radially apart by wedge elements provided at the end of the rod; characterized by the following further features;
two tensile bars (37) which are arranged opposite to one another are associated with the rod (34), said bars being mounted by means of a steering pivot pin (40) between the bottom plate (30) and a cover plate of a housing in such a manner so as to be pivotable and removable;
at each tensile bar (37) there is arranged in expansion jaw (38) in such a manner so as to be replaceable;
each tensile bar (37) is continued on the side of the housing in the shape of a disc (39) which receives the steering pivot pin (40);
between the bottom plate (30) and the cover plate of the housing there is inserted a distance washer surrounding the steering pivot pin;
at each disc (39) there is provided, opposite to the tensile bar (37), a firmly mounted cylindrical pressure element (41);
each cylindrical element (41) is associated with a wedge (42) firmly mounted on the rod (34) which presses, in the rearward position of the rod, with an inclined surface against the cylindrical element for the purpose of reducing the expansion of the expansion jaws.

2. Expansion chassis as claimed in Claim 1, characterized in that at the rear side of the housing (30) there is mounted concentrically relative to the rod a bush or a ring (43) which pushes with a thrust device against the end of the tube coming out of the die, a surface of the ring which is adapted to the outer diameter of the tube supporting the end of the tube.

3. Expansion chassis as claimed in Claim 2, characterized in that a conical face (43a) is formed at the supporting ring (43).

4. Expansion chassis as claimed in Claim 3, characterized by the features listed below:
the supporting ring (43) is detachably fastened to a concentrical fastening ring (44);
the fastening ring is mounted to paraxial rods (47) which are slidably guided in pipes (48) provided at the side of the housing;
for the pushing movement there is provided on the side of the housing a hydraulic thrust device (45).
